# EUROPÄISCHE PATENTSCHRIFT

(11) **EP 0 174 298 B1**
(45) Veröffentlichungstag und Bekanntmachung des Hinweises auf die Patenterteilung: **16.01.1991**
(21) Anmeldenummer: 85890210.9
(22) Anmeldetag: 05.09.1985
(51) Int. Cl.: D06F 57/04

(54) **Schirmartig ausgebildeter Wäschetrockner**
Umbrella-type clothes dryer
Séchoir à linge du type parapluie

(30) Priorität: 07.09.1984 AT 2874/84; 01.07.1985 AT 1953/85
(43) Veröffentlichungstag der Anmeldung: 12.03.1986
(73) Patentinhaber: Wüster, Heinrich, A-6460 Imst/Tirol (AT)
(72) Erfinder: Wüster, Heinrich, A-6460 Imst/Tirol (AT)
(74) Vertreter: Berger, Erhard, Dr.

(56) Entgegenhaltungen:
- DE-A- 2 854 214
- DE-A- 2 854 501
- DE-A- 3 139 033
- DE-U- 7 232 629
- FR-A- 1 008 535
- GB-A- 660 508
- GB-A- 1 174 935
- US-A- 2 474 922

## Beschreibung

Die Erfindung betrifft einen schirmartig ausgebildeten Wäschetrockenständer mit auf einem Standrohr sitzenden mehrarmigen Speizgestell zur Aufnahme der Wäscheleine, wobei die Haupt-und die Hilfsarme des Spreizgestelles in an Standrohr verschiebbaren, gegebenenfalls feststellbaren Gleitmuffen gelagert sind und die Hauptarme, vorzugsweise mit Ösen versehene, Durchtrittsöffnungen für die Wäscheleine aufweisen, wobei zumindest bei den äußertesn Durchtrittsöffnungen Klemmkörper zum Festhalten der Wäscheleine am Hauptarm vorgesehen sind.

Wäschetrockenständer oder Wäschespinnen zum Trocken und Lüften von Wäsche, bestehen aus einem drehbar im Boden verankerten Standrohr, zwei an diesem verschiebbar gelagerten Gleithülsen, die ihrerseits wieder vorzugsweise 4 Tragarme mit daran befestigter Wäscheleine aufnehmen, wobei sich durch das Verscheiben der Gleithülsen die Wäschespinne auf- oder zuklappen läßt.

Bei den bekannten Wäschespinnen ist die Wäscheleine durch mit Kunststoffösen geschützte Bohrungen durch die hohlen Tragarme geführt und an beiden Enden verknotet. Da zum Zwecke des leichten Bespannens der Wäschespinne mit der Wäscheleine die Ösen mit ausreichendem Spiel ausgestattet sein müssen, ergibt sich nun der nachteilige Umstand, daß bei ungleichmäßigem Behang der Wäschespinne mit nasser, schwerer Wäsche die Wäscheleine von Feldern geringer Belastung in Richtung der größeren Belastung rutscht. Dabei werden in Feldern geringer Belastung benachbarte Tragarme gegeneinander gezogen, in Feldern größerer Belastung ergibt sich die gegenteilige Wirkung. In der Praxis äußert sich dies so, daß die ursprüngliche, völlige symetrische Aufteilung der Arme des Spreizgestelles - im Grundriß bildet die Wäscheleine Quadrate unterschiedlicher Seitenlänge, mit den Tragarmen als Diagonalen-sich in eine zunehmend rechteckige Form ändert. Wird nun nicht rechtzeitig diese Veränderung durch Nachziehen der Wäscheleine in die stark verkürzten Felder behoben, so werden durch den enormen Hebalarm der Tragarme die diese führenden Seitenlappen der Gleithülsen außerordentlich stark belastet, was neben raschem Verschleiß bei zusätzlich auftretender Windbelastung bis zum Bruch der Gleithülsen oder der Tragarme an der Gelenkstelle führt.

Die DE-OS 28 54 501 beschreibt an das Seil angeklemmte, lösbare Halteklemmen, die unmittelbar vor und nach den Tragarmen angeordnet, ein Durchrutschen des Seils verhindern sollen. Eine andere Ausführungsform der Halteklemmen in der Art einer offenen Klemmschelle, direkt am Tragarm angebracht, soll den gleichen Effekt erzielen. In der Praxis sind die beschriebenen Halteklemmen durch die konstruktionsbedingt geringe Umlenkung und den damit nur geringen Gewinn an zusätzlicher Reibung allerdings nicht in der Lage, die verhältnismäßige glatte Wäscheleine bei den auftretenden Kräften zu fixieren. Bei fast allen am Markt befindlichen Wäschespinnen besteht die Wäscheleine aus einer die Zugbeanspruchung aufnehmenden Innenseele aus synthetischen Fasern und einem flexiblen Außenmantel aus möglichst witterungs- und kältebeständigem Kunststoff, der zudem möglichst glatt sein muß, damit umweltbedingte Verunreinigungen vor dem Aufhängen von Wäsche einfach abgewischt werden können.

Dadurch, daß die beschriebenen Halteklemmen voneinander unabhängig an der Wäscheleine angebracht sind, können sie sich auch nicht gegenseitig abstützen, was neben der geringen Haltekraft auch den Nachteil mit sich bringt, diese Halteklemmen sehr massiv und damit kostenaufwendig auszubilden, wobei der zusätzliche Nachteil des Verlustes der Klemmen bei starkem Wind und ruckweiser Beanspruchung besteht.

Das unbedingt erforderliche Nachspannen der Wäscheleine ist hier zwar theoretisch durch das einzelne Lösen aller Halteklemmen möglich, wobei diese nach dem Nachspannen wieder einzeln aufgebracht werden müssen, doch außerordentlich zeitaufwendig.

In der DE-OS 31 39 033 wird versucht, durch eine entsprechende Ausbildung der an den Enden der Hauptarme des Wäschetrockenständers angebrachten Kappen eine Klemmung der Wäscheleine zu erreichen. Dabei soll durch einen, in das Innere des hohlen Hauptarmprofiles ragenden, an die Abschlußkappe angeformten Ansatz die Wäscheleine geklemmt werden. Während bei einer Ausführungsform die Wäscheleine in einem sich konisch verengenden Schlitz verklemmt wird, wird in der anderen Ausführungsform die Wäscheleine gegen die Innenwand des Hohlprofiles gepreßt.

Beide Ausführungsformen haben sich in der Praxis wegen der konstruktionsbedingt nicht möglichen Umlenkung der Wäscheleine aufgrund der beengten Platzverhältnisse und die außerordentlich unpraktische Handhabung beim Nachspannen der Wäscheleine nicht bewährt. Nachdem bei der ersten beschriebenen Lösung der sich verengende, konische Schlitz in rechtem Winkel zur Zugrichtung der Wäscheleine angeordnet ist, ist bei Zug auf die Wäscheleine keinerlei die Anfangshaltekraft verstärkender Selbstklemmeffekt möglich. Dadurch ist es fast unmöglich, die Wäscheleine, die ja im Inneren des Hohlprofiles nicht gegen den Klemmansatz der einzupressenden Kappe hin abgestützt werden kann, damit zu fixieren. Auch die zweite, in der DE-OS 3 139 033 beschriebene Lösung, bei der die Wäscheleine gegen die Innenwand des Profiles gepreßt wird, ist in der Praxis nicht verwendbar. Bei der Verwendung eines Hohlprofiles als Hauptarm - wodurch ja erst die Anbringung einer nach innen ragenden Abschlußkappe möglich wird - muß die durch die scharfkantigen Bohrungen des Hohlprofiles geführte Wäscheleine durch Ösen geschützt werden. Die Wäscheleine müßte nun von dem an der Kappe abgebrachten Klemmensatz gegen diese Öse gepreßt werden, wodurch die von außen eingebrachte Öse wieder herausgepreßt wird. Ungeachtet dessen ist es nicht möglich die Wäscheleine ohne Richtungsumlenkung so gegen die Innenwand des glatten Profilrohres zu pressen, daß sie zuverlässig gehalten wird.

Auch beim erforderlichen Nachspannen der Wäscheleine sind die vorgeschlagenen Lösungen nicht praxisgerecht. Zum Lösen der Verklemmung müßten dazu die eingepreßten Abschlußkappen mit einem geeigneten Werkzeug erst herausgezogen werden, um die Wäscheleine nachspannen oder gar ersetzen zu können, um die Abschlußkappen nachher erneut mit der notwendigen Kraft zur sicheren Fixierung einzupressen.

Hier will die Erfindung Abhilfe schaffen. Die Erfindung, wie sie in den Ansprüchen gekennzeichnet ist löst die Aufgabe, eine zuverlässige und preiswerte Fixierung der Wäscheleine an den Tragarmen unter Vermeidung der beschriebenen Nachteile zu schaffen.

Die durch die Erfindung erreichten Vorteile sind im wesentlichen darin zu sehen, daß eine unmittelbare Krafteinleitung von der Wäscheleine auf den jeweiligen Hauptarm des Spreizgestelles ermöglicht und eine auch bei glatter Wäscheleine ausreichende Fixierung am Hauptarm erreicht wird, ohne daß dazu der Klemmkörper mit die Wäscheleine verletzenden, scharfen Kanten ausgestattet werden muß. Dadurch, daß diese Klemmung an den Enden der Hauptarme erfolgt, ist durch die gegebene Hebelübersetzung des Verkanten der Hauptarme nicht mehr möglich. Ist nun ein Nachspannen der Wäscheleine erforderlich, so werden die Klemmkörper von Hauptarm abgenommen und nach dem Nachspannen wieder angebracht.

Ein Merkmal der Erfindung sieht vor, daß der Klemmkörper einen den Hauptarm umgreifenden Halteabschnitt und einen die umgelenkte Wäscheleine gegen den Hauptarm drückenden Klemmabschnitt besitzt.

Ferner kann erfindungsgemäß der Halteabschnitt als auf das Ende des Hauptarmes aufgesteckte Endkappe und der Klemmabschnitt als mit der Endkappe gelenkig verbundener Klemmbügel ausgebildet sein. Nach dem Aufbringen der Endkappen an den Hauptarmen und dem anschließenden Einziehen der Wäscheleine wird nun der schwenkbare Klemmbügel zum Hauptarm hingedrückt, wobei seine angeformten Schenkel die Wäscheleine beidseitig gegen die Außenseiten des Hauptarmes pressen.

Ein weiteres Merkmal der Erfindungseiht vor, daß der Klemmkörper als den Hauptarm umgreifenden Klemmbügel ausgebildet ist, der die an der Durchtrittsöffnung von ihm weg umgelenkte Wäscheleine zwischen seinen Schenkeln und dem Hauptarm einklemmt. Diese Ausbildung ist bei vom äußeren Ende des jeweiligen Hauptarmes weiter weg gelegenen Druchtrittsöffnungen von Vorteil.

Weiters kann erfindungsgemäß vorgesehen sein, daß der Klemmkörper oder dessen Klemmabschnitt auf die beidseits des Hauptarmes aus der Durchtrittsöffnung austretenden und an dieser zum Klemmkörper bzw. Klemmabschnitt hin umgelenkten Wäscheleinestücken aufgesetzt ist und einen mittigen Umlenkschlitz zum nochmaligen Umlenken beider Wäscheleinestücke besitzt. Bei dieser Ausbildung wird durch die zusätzliche Umlenkung der Wäscheleinenstücke eine weitere Erhöhung der Reibungskraft erzielt. Hierbei wird die Wäscheleine sooft umgelenkt, daß bei dieser Ausführungsform unter allen Belastungsfällen die übertragene Klemmkraft größer als die Eigenfestigkeit der Wäscheleine ist, obwohl alle Kanten, an den die Wäscheleine umgelenkt wird, ausgerundet sind, und damit eine Beschädigung der Wäscheleine unter allen Umständen verhindern ist. Ein bedeutender Vorteil bei dieser Ausfürungsform besteht darin, daß sie selbstklemmend ist und bei zunehmender Zugbelastung der Wäscheleine den Klemmkörper immer fester auf das Profil und die dazwischen liegende Wäscheleine preßt.

Ein weiteres Merkmal der Erfindung besteht darin, daß der Klemmkörper bzw. dessen Klemmabschnitt einen von außen in den Umlenkschlitz mündenden Einführschlitz für die Wäscheleine aufweist. Durch diese Ausbildung wird das Nachspannen der Wäscheleine ebenso erleichtert wie das Einziehen einer neuen Wäscheleine.

Gemäß einer weiteren Ausgestaltung der Erfindung ist vorgesehen, daß der Klemmkörper, aus einem auf den Hauptarm als Endkappe aufgesteckten Halteabschnitt und aus einem mit der Endkappe gelenkig verbundenen, den Hauptarm teilweise umgreifenden Klemmbügel besteht, der die an den äußersten Durchtrittsöffnungen umgelenkte Wäscheleine zwischen sich und dem Hauptarm einklemmt. Diese Ausbildung bietet den Vorteil eines stirnseitigen Abschlusses des Hauptarmprofiles, ohne daß die Endkappe selbst den Hauptarm umgreift, während der Klemmbügel selbst auf dem Hauptarm sitzt.

Die gelenkige Verbindung von Endkappe und Klemmbügel kann bei aus Kunststoff geformten Klemmkörper als Bandscharnier ausgebildet sein.

Ein weiteres Merkmal der Erfindung sieht vor, daß bei einem Hauptarm mit U-förmigem Querschnitt der Klemmbügel die offenen Seiten des U-förmigen Querschnittes überbrückend angeordnet ist und zwei die Profilseitenwände aufnehmende und vorzugsweise einklemmende Schlitze besitzt, die jeweils von einem außen am Hauptarm anliegenden Schenkel und einem in das Innere das Hauptarmes ragenden Vorsprung des Klemmbügels gebildet werden. Mit dieser Ausbildung wird eine Erhöhrung der Haltekraft zwischen Klemmbügel und Hauptarm erreicht, welche bei mit verdickten Enden ausgebildeten Hauptarmseitenwänden durch diese Enden hintergreifende hakenartige Vorsprünge des Klemmbügels noch verbessert werden kann.

Um den Klemmbügel durch die Wäscheleine selbst gegen den Hauptarm niederzudrükken sieht ein weiteres Merkmal der Erfindung vor, daß der Klemmbügel in seinem die offene Seite des Hauptarmprofiles überbrückenden Steg einen mittigen Querschlitz besitzt, der über einen mittigen Längsschlitz nach außen mündet. Bei dieser Ausführungsform wird durch den Längsschlitz in der Querschlitz eingeführt, sodaß bei auf dem Hauptarm festgeklemmten Klemmbügel die Wäscheleine an den Enden des Querschlitzes nach außen umgelenkt, sodaß der Klemmbügel durch die Zugbelastung der Wäscheleine festen auf den Hauptarm angedrückt wird.

Nachstehend wird die Erfindung an in den Zeichnungen dargestellten Ausfürungsbeispielen erläutert. In den Zeichnungen zeigen: Fig. 1 eine perspektivische Ansicht eines schirmartig ausgebildeten Wäschetrockenständers, Fig. 2 den im Normalfall quadratischen Grundriß, Fig. 3 die Ansicht einer ersten Ausführungsform eines an einer Endkappe angeformten Klemmkörpers, Fig. 4 einen Schnitt durch den Klemmkörper der Fig. 3, Fig. 5 die Ansicht einer zweiten Ausführungsform eines mit einer Endkappe verbundenen Klemmkörpers, Fig. 6 einen Schnitt durch den Klemmkörper nach Fig. 5 und Fig. 7 den Grundriß des Klemmkörpers nach Fig. 5, Fig. 8 das Ende eines Hauptarmes des Spreizgestelles einer weiteren Ausführungsform des erfindungsgemäßen Wäschetrockenständers in Ansicht, Fig. 9 einen Schnitt durch den Klemmkörper der Fig. 8, Fig. 10 die Stirnansicht des Klemmkörpers der Fig. 9 und Fig. 11 einen Schnitt durch einen Teil des Klemmkörpers.

Gemäß Fig. 1 besteht der Wäschetrockenständer aus dem Standrohr 1, den darauf verschiebbaren Gleitmuffen 2, sowie daran gelagerten Hauptarmen 3 und Hilfsarmen 4 des Spreizgestelles. Durch die Hauptarmen 3 ist in mit Ösen 5 versehenen Durchtrittsöffnungen die Wäscheleine 7 durchgeführt, während die Hauptarme 3 durch Endkappen 6 abgeschlossen werden.

In Fig. 3 ist die Endkappe 6 über das Bandscharnier 8 mit dem Klemmkörper 9 verbunden, der die Wäscheleine 7 nach Austritt aus den Ösen 5 zweimal um 90 Grad von ihm weg umlenkt und zwischen seinen Schenkeln 9' und dem Hauptarm 3 einklemmt und damit fixiert. An den freien Enden der Schenkel 9' sind nach innen vorstehende Vorsprünge 10 vorgesehen, die zusammen mit der umgelenkten Wäscheleine hinter den Ösen 5 in den Druchtrittsöffnungen des Hauptarmes eingerastet sind. Zum Lösen der Klemmung wird der Klemmkörper 9 um seinen Drehpunkt am Bandscharnier 8 nach oben geschwenkt. Die Figuren 5 bis 7 zeigen eine alternative Ausführungsform des Klemmkörpers 9 mit der zusätzlichen Ausformung eines Langschlitzes als Umlenkschlitz 11 und mit einem im rechten Winkel dazu angeordneten, konischen Einführschlitz 12 vor, wobei nach Anbringen der Endkappe 6 und Einziehen der Wäscheleine 7 diese vorerst durch den Einführschlitz 12 in den Langschlitz 11 eingeführt wird, wonach erst der Klemmkörper 9 auf den Hauptarm aufgedrückt wird. Dabei wird die Wäscheleine 7 nach Austritt aus den Ösen 5 nach oben umgelenkt, danach vom Klemmkörper 9 auf den Hauptarm 3 gepreßt, um anschließend den Klemmkörper 9 nach nochmaliger Umlenkung durch den Umlenkschitz 11 zu verlassen. Nach beendetem Einziehen der Wäscheleine 7 wird dieselbe durch den konischen Einführschlitz 10 in den Umlenkschlitz 11 eingeführt, wonach der Klemmkörper 9 auf den Hauptarm 3 aufgedrückt wird.

Zum Lösen der Klemmung wird der Klemmkörper nach oben geschwenkt, und anschließend die Wäscheleine 7 durch den Schlitz 10 herausgeführt.

Bei den dargestellten Ausführungsbeispielen sind die Endkappen als Halteabschnitte des Klemmkörpers ausgebildet. Selbstverständlich kann der Halteabschnitt auch von einem nur den Hauptarm 3 umgreifenden Bügel gebildet werden oder der Klemmkörper kann am Hauptarm selbst mit seinem Halteabschnitt angenietet oder sonstwie befestigt sein.

Der Wäschetrockenständer besteht auch beim Ausführungsbeispiel der Fig. 8-11 aus einem Standrohr und einem auf diesem verschieb- und verstellbaren Spreizgestell, welches auf dem Standrohr verschiebbare Gleitmuffen und an diesen angelenkten und miteinander gelenkig verbundenen Hauptarmen und Hilfsarmen besitzt. Die Hauptarme 23 weisen mit Ösen 25 versehene Durchtrittsöffnungen für eine Wäscheleine 26 auf. Die Wäscheleine 26 wird auf jedem Hauptarm 23 mittels eines am freien Ende des Hauptarmes 23 angebrachten Klemmkörpers 27 fixiert. Der Klemmkörper 27 besteht aus einer das Ende des Hauptarmes 23 abschließenden und in dieses eingesetzten Endkappe 28 und einem gelenkig mit dieser verbundenen Klemmbügel 29, der rittlings auf dem Hauptarm 23 sitzt und die an der mit der Öse 25 versehenen äußersten Durchtrittsöffnung umgelenkte Wäscheleine 26 zwischen sich und dem Hauptarm 23 einklemmt.

Der Hauptarm 23 kann aus einem U-förmigen Aluminiumprofil bestehen, auf dessen offener Seite der Klemmbügel 29 sitzt, während die Wäscheleine 26 im Bereich der geschlossenen Seite des Profiles den Hauptarm 23 durchsetzt.

In Fig. 10 ist der über ein Bandscharnier 210 mit der Endkappe 28 verbundene Klemmbügel 29 im hochgeschwenkten Zustand dargestellt. Der Klemmbügel 29 ist an seinem die offene Seite des U-förmigen Profiles des Hauptarmes überbrükkenden Steg 211 mit einem mittigen Querschlitz 212 zum Durchführen der Wäscheleine 26 und einen von dem Querschlitz 212 nach außen führenden mittigen Längsschlitz 213 zum Einfädeln der Wäscheleine 26 versehen. Am äußeren Ende des Längsschlitzes 213 sind paralle! zu den beiden Schenkeln 214 des Klemmbügels 29 verlaufende Vorsprünge 215 vorgesehen, die sich in das Innere des Hauptarmprofiles erstrecken und zusammen mit den Schenkeln 214 je einen Schlitz 216 zur Aufnahme der jeweiligen Profilseitenwand bilden. Dieser Schlitz kann mittels hakenartigen Vorsprüngen stellenweise verengt sein, sodaß die Profilseitenwand eingezwickt wird.

Zum Fixieren der Wäscheleine 26 werden die zu beiden Seiten aus dem Hauptarm 23 bzw. den Ösen 25 herausführenden Wäscheleinenstücke nach oben zu den Seitenwänden des Hauptarmes hin umgebogen und in den hochgeschwenkten Klemmbügel 29 über den Längsschlitz 213 in den Querschlitz 212 eingefädelt. Dann wird der Klemmbügel 29 auf das Hauptarmprofil niedergedrückt, wobei die Wäscheleine 29 zwischen den Innenseiten der Schenkel 214 und den Außenseiten der Profilseitenwände eingeklemmt über den oberen Rand der Profilseitenwände nach innen und an den Enden des Querschlitzes nach außen umgelenkt wird.

Beim Niederdrücken des Klemmbügels treten die Profilseitenwände in die Schlitze 216 des Klemmbügels 29 ein, während der Klemmbügel 29 selbst mit stirnseitigen Leisten 217 in Ausnehmungen der Endkappe 28 eintritt. Diese Leisten können so ausgebildet sein, daß sie bei niedergedrücktem Klemmbügel 29 mit der Endkappe 28 verrasten.

## Patentansprüche

1. Schirmartig ausgebildeter Wäschetrockenständer mit auf einem Standrohr (1) sitzenden mehrarmigen Spreizgestell zur Aufnahme der Wäscheleine (7, 26), wobei die Haupt- (3, 23) und die Hilfsarme (4) des Spreizgestelles in am Standrohr (1) verschiebbaren, gegebenenfallsfeststellbaren Gleitmuffen (2) gelagert sind und die Hauptarme (3, 23), vorzugsweise mit Ösen (5, 25) versehene, Durchtrittsöffnungen für die Wäscheleine (7, 26) aufweisen, wobei zumindest bei den äußersten Durchtrittsöffnungen Klemmkörper (9, 27) zum Festhalten der Wäscheleine (7, 26) am Hauptarm (3, 23) vorgesehen sind, dadurch gekennzeichnet, daß jeder Klemmkörper (9, 27), die aus dem Hauptarm (3, 23) aus dessen jeweiliger Durchtrittsöffnung nach außen ausgetretene Wäscheleine (7, 26) umlenkt und die umgelenkte Wäscheleine (7, 26) am Hauptarm (3, 23) festklemmt, wobei der Klemmkörper (9, 27) am Hauptarm (3, 23) angeordnet bzw. auf diesen aufgesetzt ist.

2. Wäschetrockenständer nach Anspruch 1, dadurch gekennzeichnet, daß der Klemmkörper einen den Hauptarm (3,23) umgreifenden Halteabschnitt (6, 28) und einen die umgelenkte Wäscheleine (7,26) gegen den Hauptarm (3,23) drückkenden Klemmabschnitt (9, 29) besitzt.

3. Wäschetrockenständer nach Anspruch 2, dadurch gekennzeichnet, daß der Halteabschnitt als auf das Ende des Hauptarmes (3, 23) aufgesteckte Endkappe (6, 28) und der Klemmabschnitt als mit der Endkappe (3, 23) gelenkig verbundener Klemmbügel (9, 29) ausgebildet ist.

4. Wäschetrockenständer nach Anspruch 3, dadurch gekennzeichnet, daß bei aus Kunststoff geformtem Klemmkörper, der Klemmbügel (9, 29) über ein Bandscharnier (8, 210) mit der Endkappe (6, 28) verbunden ist.

5. Wäschetrockenständer nach Anspruch 1, dadurch gekennzeichnet, daß der Klemmkörper als den Hauptarm (3,23) umgreifenden Klemmbügel ausgebildet ist, der die an der Durchtrittsöffnung von ihm weg umgelenkte Wäscheleine (7, 26) zwischen seinen Schenkeln (9', 214) und dem Hauptarm (3, 23) einklemmt.

6. Wäschetrockenständer nach einem der Ansprüche 3-5, dadurch gekennzeichnet, daß der jeweilige Klemmbügel (9) mit nach innen vorstehenden Vorsprüngen (10) versehen ist, die zusammen mit der umgelenkten Wäscheleine (7) hinter den, in die Durchtrittsöffnungen eingesetzten Ösen (5) einrasten.

7. Wäschetrockenständer nach einem der Ansprüche 1-4, dadurch gekennzeichnet, daß der Klemmkörper (9) oder dessen Klemmabschnitt auf die beidseits des Hauptarmes (3) aus der Durchtrittsöffnung austretenden und an dieser zum Klemmkörper (9) bzw. Klemmabschnitt hin umgelenkten Wäscheleinestücken (7) aufgesetzt ist und einen mittigen Umlenkschlitz (11) zum nochmaligen Umlenken beider Wäscheleinestücke besitzt.

8. Wäschetrockenständer nach Anspruch 7, dadurch gekennzeichnet, daß der Klemmkörper (9) bzw. dessen Klemmabschnitt als C-förmiger Bügel ausgebildet ist, bei dem der Umlenkschlitz (11) in der Basis des C angeordnet ist und dessen beide Schenkel (9') die umgelenkten Wäscheleinestücke gegen die Seitenflächen des Hauptarmes (3) drücken, und daß zur nochmaligen Umlenkung des jeweiligen Wäscheleinestückes an einer der Längskanten des Hauptarmes (3) die Erstreckung des Umlenkschlitzes (11) quer zum Hauptarm (3) keliner ist als die Breite des Hauptarmes.

9. Wäschetrockenständer nach Anspruch 7 oder 8, dadurch gekennzeichnet, daß der Klemmkörper (9) bzw. dessen Klemmabschnitt einen von außen in den Umlenkschlitz (11) mündenden Einführschlitz (12) für die Wäscheleine (7) aufweist.

10. Schirmartig ausgebildeter Wäschetrockner mit auf einem Standrohr (1) sitzenden mehrarmigen Spreizgestell zur Aufnahme der Wäscheleine (7,26), wobei die Haupt- (3, 23) und die Hilfsarme (4) des Spreizgestelles in am Standrohr (1) verschiebbaren, gegebenenfalls festellbaren Gleitmuffen (2) gelagert sind und die Hauptarme (3, 23), vorzugsweise mit Ösen (5, 25) versehene Durchtrittsöffnungen für die Wäscheleine (7, 26) aufweisen, wobei zumindest bei den äußersten Durchtrittsöffnungen Klemmkörper (9, 27) zum Festhalten der Wäscheleine (7, 26) an den Hauptarmen (3, 23) vorgesehen sind, dadurch gekennzeichnet, daß jeder Klemmkörper (9, 27), die aus dem Hauptarm (3, 23) aus dessen jeweiliger Durchtrittsöffnung nach außen ausgetretene Wäscheleine (7, 26) umlenkt und die umgelenkte Wäscheleine (7, 26) am Hauptarm (3, 23) fesklemmt, wobei der Klemmkörper (9, 27) am Hauptarm (3, 23) angeordnet bzw. auf diesen aufgesetzt ist und aus einem auf den Hauptarm (3, 23) als Endkappe (6, 28) aufgesteckten Halteabschnitt und aus einem mit der Endkappe (6, 28) gelenkig verbundenen, den Hauptarm (3, 23) teilweise ungreifenden Klemmbügel (9, 29) besteht, der die an den äußersten Druchtrittsöffnungen umgelenkte Wäscheleine (7,26) zwischen sich und dem Hauptarm (3, 23) einklemmt.

11. Wäschetrockenständer nach Anspruch 10, dadurch gekennzeichnet, daß bei aus Kunststoff geformtem Klemmkörper, der Klemmbügel (9,29) über ein Bandscharnier (8, 210) mit der Endkappe (6, 28) verbunden ist.

12. Wäschetrockenständer nach Anspruch 10 oder 11, dadurch gekennzeichnet, daß bei einem Hauptarm (23) mit U-förmigem Querschnitt der Klemmbügel (29) die offene Seite des U-förmigen Querschnittes überbrückend angeordnet ist und zwei die Profilseitenwände aufnehmende und vorzugsweise einklemmende Schlitze (216) besitzt, die jeweils von einem äußeren am Hauptarm (23) anliegenden Schenkel (214) und einem in das Innere des Hauptarmes (23) rangenden Vorsprung (215) des Klemmbügels (29) gebildet werden.

13. Wäschetrockenständer nach Anspruch 12, dadurch gekennzeichnet, daß der Klemmbügel (29) in seinem die offene Seite des Hauptarmprofiles (23) überbrückenden Steg (211) einen mittigen Querschlitz (212) besitzt, der über einen mittigen Längsschlitz (213) nach außen mündet.

## Revendications

1. Séchoir ä linge en forme de parapluie, comportant une structure susceptible de se déployer et à plusieurs bras reposant sur un poteau tubulaire (1) et destinée à recevoir la corde à linge (7, 26), dans lequel les bras principaux (3, 23) et les bras auxiliaires (4) de la structure susceptible de se déployer sont montés sur un manchon coulissant (2) pouvant être déplacé et, le cas échéant, bloqué sur le poteau tubulaire (1), et les bras principaux (3, 23) comportent des ouvertures de passage de la corde à linge (7,26), de préférence munies d'oeillets (5,25), dans lequel des organes de calage (9, 27) sont prévus au moins aux ouvertures de passage d'extrémité pour maintenir la corde à linge (7, 26) sur le bras principal (3, 23), caractérisé en ce que chaque organe de calage (9, 27) dévie la corde à linge (7, 26) sortie du bras principal (3, 23) vers l'extérieur par l'ouverture de passage respective de celui-ci et bloque sur le bras principal (3,23) la corde à linge (7, 26) déviée, l'organe de calage (9, 27) étant fixé au bras principal (3, 23) ou posé sur celui-ci.

2. Séchoir à linge selon la revendication 1, caractérisé en ce que l'organe de calage comporte une portion de fixation (6, 28) entourant le bras principal (3, 23) et une portion de calage (9, 29) serrant contre le bras principal (3, 23) la corde à linge (7, 26) déviée.

3. Séchoir à linge selon la revendication 2, caractérisé en ce que la portion de fixation est en forme de capuchon (6, 28) posé sur l'extrémité du bras principal (3, 23) et en ce que la portion de calage est en forme d'étrier de calage (9,29) relié de façon articulée au capuchon (6, 28).

4. Séchoir à linge selon la revendication 3, caractérisé en ce que, dans le cas d'un organe de calage en matière plastique, l'étrier de calage (9, 29) est relié au capuchon (6, 28) par une bande formant charnière (8, 210).

5. Séchoir à linge selon la revendication 1, caractérisé en ce que l'organe de calage est en forme d'étrier de calage qui entoure le bras principal (3, 23) et qui pince entre ses flancs (9', 214) et le bras principal (3, 23) la corde à linge (7, 26) qui est déviée en un endroit éloigné de lui au niveau de l'ouverture de passage.

6. Séchoir à linge selon l'une des revendications 3 à 5, caractérisé en ce que l'étrier de calage respectif (9) est muni de rebords (10) faisant saillie vers l'intérieur qui s'encastrent, avec la corde à linge (7) déviée, derrière les oeillets (5) placés dans les ouvertures de passage.

7. Séchoir à linge selon l'une des revendications 1 à 4, caractérisé en ce que l'organe de calage (9), ou sa portion de calage, est posé sur les morceaux de corde à linge (7) sortant de l'ouverture de passage des deux côtés du bras principal (3) et déviés au niveau de cette ouverture de passage vers l'organe de calage (9) ou sa portion de calage et comporte une rainure centrale de déviation (11) pour dévier une nouvelle fois les deux morceaux de corde à linge.

8. Séchoir à linge selon la revendication 7, caractérisé en ce que l'organe de calage (9), ou sa portion de calage, a la forme d'un étrier en forme de C dans lequel la rainure de déviation (11) est dispose dans la base du C et dont les deux flancs (9') serrent les morceaux de corde à linge déviés contre les surfaces latérales du bras principal (3), et en ce que, pour dévier une nouvelle fois les morceaux de corde à linge respectifs sur l'un des bords longitudinaux du bras principal (3), la dimension de la rainure de déviation (11) transversalement au bras principal (3) est plus petite que la largeur du bras principal.

9. Séchoir à linge selon l'une des revendications 7 ou 8, caractérisé en ce que l'organe de calage (9), ou sa portion de calage, comprend une rainure d'introduction (12) de la corde à linge (7), débouchant de l'extérieur dans la rainure de déviation (11).

10. Séchoir à linge en forme de parapluie, comportant une structure susceptible de se déployer et à plusieurs bras reposant sur un poteau tubulaire (1) pour recevoir la corde à linge (7, 26), dans lequel les bras principaux (3, 23) et les bras auxiliaires (4) de la structure susceptible de se déployer sont montés sur un manchon coulissant (2) pouvant être déplacé et, le cas échéant, bloqué sur le poteau tubulaire (1), et les bras principaux (3, 23) comportent des ouvertures de passage de la corde à linge (7, 26), de préférence munies d'oeillets (5, 25), dans lequel des organes de calage (9, 27) sont prévus au moins aux ouvertures de passage d'extrémité pour maintenir la corde à linge (7, 26) sur les bras principaux (3, 23), caractérisé en ce que chaque organe de calage (9, 27) dévie la corde à linge (7, 26) sortie du bras principal (3, 23) vers l'extérieur par l'ouverture de passage respective et bloque la corde à linge (7,26) déviée sur la bras principal (3, 23), l'organe de calage (9, 27) étant fixé au bras principal (3, 23) ou posé sur celui-ci et consistant en une portion de fixation posée comme un capuchon (6, 28) sur le bras principal (3, 23) et en un étrier de calage (9, 29) relié de façon articulée au capuchon (6, 28) et entourant partiellement le bras principal (3, 23), lequel étrier de calage pince entre lui même et le bras principal (3, 23) la corde à linge (7, 26) qui est déviée au niveau des ouvertures de passage d'extrémité.

11. Séchoir à linge selon la revendication 10, caractérisé en ce que, dans le cas d'un organe de calage en matière plastique, l'étrier de calage (9, 29) est relié au capuchon (6, 28) par une bande formant charnière (8, 210).

12. Séchoir à linge selon l'une des revendications 10 ou 11, caractérisé en ce que, dans le cas d'un bras principal (23) à section en forme de U, l'étrier de calage (29) est disposé de façon à couvrir le côté ouvert de la section en forme de U et comporte deux rainures (216) recevant et, de préférence, pinçant les parois latérales du profilé, lesquelles rainures sont formées chacune par un flanc extérieur (214) de l'étrier de calage (29) adjacent extérieurement au bras principal (23) et par un rebord (215) de l'étrier de calage (29) faisant saillie vers l'intérieur du bras principal (23).

13. Séchoir à linge selon la revendication 12, caractérisé en ce que l'étrier de calage (29) comporte une rainure transversale centrale (212) dans son âme (211) couvrant le côté ouvert du profilé formant le bras principal (23), laquelle rainure transversale débouche vers l'extérieur sur une rainure longitudinale centrale (213).

## Claims

1. Umbrella-type clothes dryer with a multiple- armed spreading frame for holding the clothes line (7, 26) which frame is disposed on a stand pipe (1), the main arms (3, 23) and the auxiliary arms (4) of the spreading frame being arranged in sliding sockets (2), which are movable orfixable if necessary, at the stand pipe (1) and the main arms (3, 23), having openings, preferably provided with eyelets (5, 25), for the clothes line (7, 26), at least in the case of the outermost openings, clamping elements (9, 27) for holding the clothes lines (7, 26) being provided at the main arm (3, 23) characterized in that each clamping element (9, 27) deflects the clothes line (7, 26) having emerged outwards from the main arm (3, 23) from the respective opening thereof and clamps the deflected clothes line (7, 26) on the main arm (3, 23), the clamping element (9, 27) being disposed at or placed upon the main arm (3, 23).

2. Clothes dryer according to claim 1, characterized in that the clamping element has a holding section (6, 28) which surrounds the main arm (3, 23) and a clamping section (9, 29) which pushes the deflected clothes line (7, 26) against the main arm (3, 23).

3. Clothes dryer according to claim 2, characterized in that the holding section is formed as an end cap (6, 28) which is mounted on the end of the main arm (3, 23) and the clamping section is formed as a clamp strap (9, 29) which is connected to the end cap (3, 23) in a hinged manner.

4. Clothes dryer according to claim 3, characterized in that in the case of clamping elements which are formed from synthetics material, the clamp strap (9, 29) is connected to the end cap (6, 28) by means of a strap hinge (8,210).

5. Clothes dryer according to claim 1, characterized in that the clamping element is formed as a clamp strap which surrounds the main arm (3, 23) and clamps the clothes line (7, 26) which is deflected therefrom at the opening, between the legs (9', 214) thereof and the main arm (3, 23).

6. Clothes dryer according to one of claims 3 to 5, characterized in that the respective clamp strap (9) is provided with inwardly protruding projections (10) which together with the deflected clothes line (7) lock into place behind the eyelets (5) which are inserted in the openings.

7. Clothes dryer according to one of claims 1 to 4, characterized in that the clamping element (9) or the clamping section thereof is placed on the clothes line lengths which have emerged on either side of the main arm (3) from the openings and have been deflected, at the openings, towards the clamping element (9) or the clamping section, and has a central deflection slot (11) for further deflecting both clothes line lengths.

8. Clothes dryer according to claim 7, characterized in that the clamping element (9) or the clamping section thereof is formed as a C-shaped strap in the case of which the deflection slot (11) is arranged at the base of the C and both legs (9') of which press the deflected clothes line lengths against the lateral surfaces of the main arm (3), and in that in order that the respective clothes line lengths are deflected once more at one of the longitudinal edges of the main arm (3) the extension of the deflection slot (11) which is transverse to the main arm (3) is smaller than the width of the main arm.

9. Clothes dryer according to claims 7 or 8, characterized in that the clamping element (9) or the clamping section thereof has an entering slot (12) for the clothes line (7) which opens from the outside into the deflection slot (11).

10. Umbrella-type clothes dryer with a multiple- armed spreading frame for holding the clothes line (7, 26) which frame is disposed on a stand pipe (1), the main arms (3, 23) and the auxiliary arms (4) of the spreading frame being arranged in sliding scokets (2), which are movable or fixable if necessary, at the stand pipe (1) and the main arms (3, 23) having openings, preferably provided with eyelets (5, 25), for the clothes line (7, 26), at least in the case of the outermost openings, clamping elements (9, 27) for holding the clothes line (7, 26) being provided at the main arm (3, 23), characterized in that each clamping element (9, 27) deflects the clothes line (7, 26) having emerged outwards from the main arm (3, 23) from the respective openings thereof and clamps the deflected clothes line (7, 26) on the main arm (3, 23), the clamping element (9, 27) being disposed at or placed upon the main arm (3, 23) and comprises a holding section as an end cap (6, 28) which is mounted on the main arm (3, 23) and a clamp strap (9, 29), which is connected in a hinged manner to the end cap (6, 29) and partly surrounds the main arm (3, 23), which clamps the deflected clothes line (7, 26) between itself and the main arm (3, 23).

11. Clothes dryer according to claim 10, characterized in that in the case of clamping elements which are formed from synthetics material, the clamp strap (9, 29) is connected to the end cap (6, 28) by means of a strap hinge (8, 210).

12. Clothes dryer according to claims 10 or 11, characterized in that in the case of a main arm (23) with a U-shaped cross section the clamp strap (29) is disposed spanning the open side of the U-shaped cross section and has two slots (216) which receive and preferably clamp the profile lateral walls, and which in each case are formed from an outer leg (214) arranged at the main arm (23) and a projection (215) of the clamp strap (29) which projection protrudes to the inside of the main arm (23).

13. Clothes dryer according to claim 12, characterized in that the clamp strap (29) has a central transverse slot (212) in the bar (211) thereof which bridges the open side of the main arm profile (23), which slot opens to the outside by means of a central longitudinal slot (213).
